# EUROPÄISCHE PATENTSCHRIFT

(11) **EP 1 738 845 B1**
(45) Veröffentlichungstag und Bekanntmachung des Hinweises auf die Patenterteilung: **16.01.2013**
(21) Anmeldenummer: 06013219.8
(22) Anmeldetag: 27.06.2006
(51) Int. Cl.: B21J 15/28, B21J 15/06, B21J 15/04, B25F 5/02, B25F 3/00

(54) **Modular aufgebautes Nietsetzgerät**
Modular riveting device
Appareil de rivetage modulaire

(30) Priorität: 27.06.2005 DE 102005030076; 15.08.2005 DE 102005038724
(43) Veröffentlichungstag der Anmeldung: 03.01.2007
(62) Teilanmeldung aus: 10012014.6
(73) Patentinhaber: Gebr. Titgemeyer Gmbh & Co. KG, 49084 Osnabrück (DE)
(72) Erfinder: Solfronk, Antonin, 397 01 Pisek (CZ)
(74) Vertreter: Blumbach - Zinngrebe

(56) Entgegenhaltungen:
- EP-A- 0 572 819
- EP-A- 0 738 550
- EP-A- 0 738 551
- DE-A1- 10 064 243
- DE-A1- 10 248 299
- GB-A- 2 348 620
- US-A- 6 089 062

## Beschreibung

Die Erfindung betrifft ein Nietsetzgerät, wobei das Nietsetzgerät zumindest einen Sensor zur Messung der ausgeübten Kraft der Zugvorrichtung aufweist.

Nietsetzgeräte mit einem Sensor zur Messung der von dem Gerät ausgeübten Kraft oder des von der Zugvorrichtung des Gerätes zurückgelegten Wegs sind bekannt. So zeigt beispielsweise die DE 102 48 299 ein Nietsetzgerät, welches einen Sensor zur Messung der von der Zugvorrichtung ausgeübten Kraft aufweist. Die EP 0 738 551 A1 zeigt ein Nietsetzgerät mit Mittel zum Messen des Kraft-Weg-Verlaufs.

Bei herkömmlichen Nietsetzgeräten, welche einen Kraftsensor und einen Wegsensor aufweisen sind, die Sensoren zumeist an verschiedenen Stellen des Gerätes angeordnet. So befindet sich der Kraftsensor bei den bekannten Geräten in der Regel in etwa im Kopfstück des Gerätes, während sich der Sensor zur Messung des von der Zugvorrichtung zurückgelegten Wegs am hinteren Teil der Zugvorrichtung befindet. Mittels derartigen Geräten kann durch Bestimmung des Kraft-Weg- oder Kraft-Zeitverlaufs auf die Güte einer Nietverbindung rückgeschlossen werden. So können eventuelle Fehler während des Setzvorganges bestimmt und signalisiert werden. Nachteilig an derartigen Geräten hat sich gezeigt, dass die Sensoren störungsanfällig sein können. Da die Sensoren zumeist an schwer zugänglichen Stellen innerhalb der Zugvorrichtung integriert sind, ist ein Austausch der Sensoren nicht oder nur mit großem Aufwand möglich. Zudem lassen sich die Sensoren nicht nachträglich ein Nietsetzgerät integrieren.

Der Erfindung liegt demgegenüber die Aufgabe zugrunde, ein Nietsetzgerät bereitzustellen, bei welchem ein Kraft- und/oder Wegsensor so angeordnet und eingebaut ist, dass ein leichter Austausch möglich ist. Weiter ist Aufgabe der Erfindung durch einen modularen Aufbau des Gerätes ein Gerätesystem bereitstellen zu können, bei welchem sich die Geräte leicht auf verschiedene Anforderungen umbauen lassen. So sollen sich die Geräte etwa leicht mit anderen Kopfstücken ausrüsten lassen oder es sollen Geräte zusammensetzbar sein, welche einen Sensor zur Kraft- oder Wegmessung oder weitere Funktionsmodule aufweisen. Der Sensor soll aber auch je nach Anforderung weggelassen werden können.

Die Aufgabe der Erfindung wird bereits durch ein Nietsetzgerät nach Anspruch 1 erreicht.

So kann der Sensor an einer nahezu beliebigen Stelle im Gerät verbaut werden, so dass er leicht austauschbar ist oder eine schlanke Ausgestaltung des Gerätes ermöglicht. Den Sensor an einen Hydraulik- oder Pneumatikbereich zu koppeln, ist zudem wesentlich weniger aufwendig als im Kopfstück einen Kraftsensor mechanisch anzukoppeln.

Bei einer Weiterbildung der Erfindung ist der eine Sensor über zumindest einen Kolben mit Druck und/oder Zug beaufschlagbar.

Über einen derartigen Kolben lässt sich der Druck im Hydraulik- oder Pneumatikbereich in eine Kraft umwandeln. So können herkömmliche Kraftsensoren verwendet werden, die wesentlich zuverlässiger und genauer arbeiten als alternativ vorgesehene Drucksensoren.

Danach ist ein Nietsetzgerät vorgesehen, welches insbesondere zum Setzen von Blindnieten und Blindnietenmuttern sowie sog. Structural bolts, also Schließringen und Schließringbolzen dient.

Gemäß der Erfindung werden unter Nietsetzgerät alle Arten von Setzgeräten verstanden, also beispielsweise auch Geräte, um Schließringe, Schließringbolzen, Zylinderkopfniete oder ähnliches zu befestigen. Das Nietsetzgerät umfasst dabei ein Oberteil mit einem Kopfstück zur Aufnahme von Nieten. Gemäß der Erfindung werden Nieten im weitesten Sinne verstanden, also auch eventuell anders bezeichnete Bauteile, welche durch plastische Verformung befestigbar sind. Weiter umfasst das Oberteil eine Einrichtung zum Greifen von Nieten sowie eine mit der Einrichtung zum Greifen verbundene Zugvorrichtung.

Nach einer Ausführungsform Erfindung ist neben der Zugvorrichtung, also in der Regel außerhalb des Durchmessers eines Arbeitskolbens der Zugvorrichtung ein Sensor zur Messung der von der Zugvorrichtung ausgeübten Kraft- und/oder des von der Zugvorrichtung zurückgelegten Wegs angeordnet. Eine derartige Anordnung von Sensoren hat den Vorteil, dass die Sensoren außerhalb der beweglichen Teile der Zugvorrichtung angeordnet sind. So wird ein einfacher Austausch der Sensoren ermöglicht.

Bevorzugter Weise ist der zumindest eine Sensor unterhalb der Zugvorrichtung, insbesondere zwischen Griffstück und Oberteil angeordnet. Eine derartige Position des Sensors ist von Vorteil, da in vielen Geräten zwischen Griffstück und Oberteil ohnehin Platz zur Integration von weiteren Bauteilen vorhanden ist. Die Sensoren liegen dort an einer wenig störenden Stelle und sind an einer Stelle des Gerätes angeordnet, welche am wenigstens unmittelbaren Stößen ausgesetzt ist.

Bei einer Weiterbildung der Erfindung ist das Griffstück des Gerätes abnehmbar. Ein abnehmbares Griffstück ermöglicht den leichten Zugang zu den Sensoren und darüber hinaus eine modulare Gerätebauweise.

Bei einer Weiterbildung der Erfindung umfasst das Nietsetzgerät ein herausnehmbares Modul mit dem zumindest einen Sensor. Der Sensor ist also in einer geeigneten Gehäusung angeordnet und kann mit der Gehäusung leicht entnommen werden, etwa nach Lösen einer Schraube. Neben den Sensoren kann das Modul noch weitere Funktionselemente wie beispielsweise Fluidkanäle umfassen.

Es ist dabei auch vorgesehen, ein Sensormodul bereitzustellen, welches zwischen Griffteil und Oberteil des Gerätes, insbesondere formschlüssig eingebunden ist.

Ein Modul kann sowohl einen Sensor als auch mehrere Sensoren umfassen. So kann beispielsweise in einem Modul der Kraftsensor angeordnet sein, während das andere Modul den Wegsensor beinhaltet. Als besonders vorteilhafte Ausführungsform ist dabei auch vorgesehen, Kraftsensor und Wegsensor in einem einzigen Modul zwischen Griffteil und Oberteil des Nietsetzgerätes zu integrieren.

Bei einer bevorzugten Ausführungsform der Erfindung umfasst das Nietsetzgerät einen Wegsensor, der über zumindest eine bevorzugt entgegen der Zugrichtung verlaufende Stange mit der Zugvorrichtung verbunden ist. Da der Sensor außerhalb der Zugvorrichtung angeordnet ist, ist es erforderlich, den Sensor mit der Zugvorrichtung zu koppeln. Beim Wegsensor wird dies gemäß der bevorzugten Ausführungsform über eine in etwa entgegen der Zugrichtung nach hinten laufenden Stange ermöglicht. Die Kopplung des Sensors mit der Zugvorrichtung im hinteren Bereich hat den Vorteil, dass das Gerät im vorderen Bereich schmaler ausgestaltet werden kann, was die Zugänglichkeit des Gerätes an engen Stellen verbessert.

Als Wegsensoren sind gemäß der Erfindung insbesondere induktive oder kapazitive Sensoren vorgesehen. Solche Sensoren sind als zuverlässig und preiswerte Zukaufteile verfügbar.

Eine Weiterbildung der Erfindung umfasst einen Sensor zur Messung der von Zugvorrichtung ausgeübten Kraft, der mittels zumindest eines Kanals mit einem fluidführenden Bereich der Zugvorrichtung verbunden ist. Durch den Sensor wird also der Druck an einer geeigneten Stelle des Hydraulik- oder Pneumatikbereiches gemessen. Aufgrund des Druckverlaufs im Hydraulik- oder Pneumatikbereich kann dann auf die von der Zugvorrichtung ausgeübte Kraft geschlossen, beziehungsweise die Kraft berechnet werden.

Das Griffstück umfasst bevorzugter Weise zumindest eine Betätigungsvorrichtung zum Auslösen eines Nietsetzvorgangs.

Gemäß einer Ausführungsform ist ein Setzgerät vorgesehen, welches zwei voneinander beabstandete Betätigungseinrichtungen umfasst. So kann, je nach Arbeitsposition eine andere Betätigungseinrichtung verwendet werden. Insbesondere wird der über-Kopf-Betrieb des Gerätes erleichtert.

Das Griffstück kann auch weitere Funktionselemente beinhalten, etwa beim hydraulisch arbeitenden Gerät die Zuführleitung für das Hydraulikfluid oder einen Motor zur Erzeugung eines Fluidstroms. Auch erfasst die Erfindung hydropneumatisch arbeitende Geräte, bei denen ein Pneumatikkolben innerhalb des Griffstücks angeordnet ist, der die Kraft auf einen Hydraulikkolben weiterleitet.

In bevorzugter Weise erfolgt die Betätigung über zumindest eine elektrische Signalleitung. Eine elektrische Steuerung ist insbesondere bei hydraulisch arbeitenden Geräten wesentlich störungsunanfälliger als eine mechanische Betätigung.

Bei einer Weiterbildung weist das Nietsetzgerät eine Einrichtung zum Zählen der durchgeführten Setzvorgänge auf, die in bevorzugter Weise als herausnehmbares Modul ausgestaltet ist. Die Einrichtung zum Zählen der Setzvorgänge kann auch zusammen mit den Sensoren in einem Modul angeordnet sein und ermöglicht eine Überwachung der Setzvorgänge.

Bei einer Weiterbildung umfasst das Nietsetzgerät zumindest ein Funkmodul zur drahtlosen Übertragung von Daten, die Setzvorgänge repräsentieren. So können beispielsweise Setzzyklen, Kraft- und/oder Wegverläufe der Zugvorrichtung, eventuelle Fehler etc. an eine externe Einheit zur Überwachung oder Datenverarbeitung übertragen werden.

Auch das Funkmodul ist zur drahtlosen Übertragung von Daten als herausnehmbares Modul ausgestaltet, welches auch Teil des Moduls, in dem der oder die Sensoren angeordnet sind, sein kann.

Um Kopfstück des Gerätes und Oberteil leicht voneinander trennen zu können, ist das Oberteil bei einer bevorzugten Ausführungsform mit dem Griffstück verschraubt.

Eine Ausführungsform betrifft ein Nietsetzgerätesystem, welches insbesondere zur Bereitstellung erfindungsgemäßer Nietsetzgeräte dient. Das System umfasst dabei zumindest ein Griffstück und zumindest ein Oberteil mit einem Kopfstück zur Aufnahme von Nieten, eine Einrichtung zum Greifen von Nieten und eine mit der Einrichtung zum Greifen verbundenen Zugvorrichtung. Gemäß der Erfindung sind verschiedene Oberteile bereitstellbar und auf das Griffstück montierbar.

Je nach Anwendungszweck können also modulartig verschiedene Geräte zusammengesetzt werden. Dabei ist insbesondere vorgesehen, Oberteile für verschiedene Anwendungen, etwa Oberteile um Blindnietmuttern oder Blindnieten zu setzen, aufzusetzen.

Das Oberteil kann mit verschiedenen Griffstücken kombiniert werden. Insbesondere können hydraulische und hydropneumatisch arbeitende Griffstücke bereitgestellt werden. Je nach dem, ob Druckluft oder Pneumatikfluid zur Verfügung steht, wird erfindungsgemäß ein anderes Griffstück verwendet.

Bei einer besonders bevorzugten Ausführungsform umfasst das Nietsetzgerät montierbare Sensormodule. Auch diese Sensormodule können der jeweiligen Anforderung angepasst werden. Beispielsweise ist denkbar, dass für bestimmte Aufgaben kein Sensormodul erforderlich ist. Dieses kann dann weggelassen werden. Ist für die jeweilige Anwendung die Messung eines Kraft-Weg oder Kraft-Zeit-Verlaufs nötig, kann ein entsprechendes Sensormodul montiert werden.

Die Sensormodule sind in bevorzugter Weise zwischen dem Griffstück und dem Oberteil eines Nietsetzgerätes montierbar.

Je nach Anwendungszweck kann der Sensor sowohl den Druck im Arbeitszylinder des Nietsetzgerätes, als auch an einer beliebigen Stelle einer Hydraulik- und/oder Pneumatikleitung messen. Bei Nietsetzgeräten mit einer externen Station können Sensoren auch außerhalb des Gerätes angeordnet sein.

Als Sensoren haben sich in der Praxis besonders Dehn-Mess-Streifen (DMS) oder Piezosensoren, die insbesondere als Dünnschichtsensoren ausgebildet sind, bewährt. Derartige Sensoren eigenen sich insbesondere zur Messung der von einem Kolben ausgeübten Kraft.

In einer Weiterbildung der Erfindung ist das Nietsetzgerät mit einer Betätigungseinrichtung zum Auslösen eines Nietsetzvorgangsversehen. Dabei sind zumindest zwei Betätigungseinrichtungen zum Auslösen eines Nietsetzvorgangs vorsehen. Mittels zumindest zweier Betätigungseinrichtungen kann das Gerät in verschiedenen Haltepositionen optimal betätigt werden.

Die Betätigungseinrichtungen sind bevorzugterweise am Griff des Nietsetzgerätes, insbesondere im Wesentlichen am oberen Ende des Griffes und am unteren Ende des Griffes angeordnet. So kann das Gerät insbesondere auch im über-Kopf-Betrieb mittels der unteren Betätigungseinrichtung optimal bedient werden.

Bei einer bevorzugten Ausführungsform weist das Nietsetzgerät einen Griff auf, dessen Griffschale ergonomisch geformt ist und insbesondere eine ergonomisch geformte Aussparung zum manuellen Greifen umfasst. Bevorzugterweise ist die ergonomische Aussparung im Wesentlichen derart symmetrisch geformt ist, dass das Gerät sowohl in über-Kopf-Stellung als auch in normaler Stellung gehalten werden kann. Dabei ist vorgesehen, dass zwei Betätigungseinheiten jeweils ober- und unterhalb einer ergonomisch geformten Griffschale mit dem Zeigefinger betätigbar sind.

Bei einer Weiterbildung kann mittels eines Umschalters zwischen den zumindest zwei Betätigungseinheiten gewechselt werden, insbesondere ist vorgesehen, dass mittels eines Umschalters zumindest eine Betätigungseinheit deaktivierbar ist.

So ist eine versehentliche Fehlbedienung durch Drücken der Betätigungseinheit, die in der jeweiligen Arbeitsposition nicht benötigt wird, ausgeschlossen.

Bei Geräten mit einer externen Station ist der Umschalter bevorzugterweise außerhalb des Gerätes, insbesondere an einer externen Station angeordnet. So sind am Gerät selbst nur die notwendigen Bedienelemente angeordnet.

Bei selbständig arbeitenden Nietsetzgeräten ist der Umschalter am Nietsetzgerät angeordnet. Dabei ist bei einer Weiterbildung der Erfindung eine Sperre zum Blockieren des Umschalters vorgesehen, um eine versehentliche Fehlbedienung zur vermeiden. Erfindungsgemäß können auch sowohl am Nietsetzgerät als auch an einer externen Station Umschalter angeordnet sein.

Bevorzugterweise sind die Betätigungseinrichtungen über elektrische Signalleitungen angeschlossen.

Die Erfindung soll im Folgenden an Hand der Figuren Fig. 1 bis Fig. 6 näher erläutert werden.
- Fig. 1: zeigt eine schematische perspektivische Ansicht eines Ausführungsbeispiels eines erfindungsgemäßen Nietsetzgerätes,
- Fig. 2: zeigt eine schematische Schnittansicht eines Ausführungsbeispiels eines erfindungsgemäßen Nietsetzgerätes,
- Fig. 3: zeigt eine schematische Schnittansicht eines Ausführungsbeispiels eines erfindungsgemäßen Nietsetzgerätes, bei dem die einzelnen Gerätemodule auseinandergenommen sind,
- Fig. 4: zeigt eine weitere schematische perspektivische Ansicht eines Ausführungsbeispiels eines erfindungsgemäßen Nietsetzgerätes,
- Fig. 5: zeigt schematisch ein an eine externe Station angeschlossenes Nietsetzgerät,
- Fig. 6: zeigt schematisch das Funktionsprinzip der Messung der von der Zugvorrichtung ausgeübten Kraft anhand eines Ausführungsbeispiels der Erfindung.

In Fig. 1 ist ein Ausführungsbeispiel eines erfindungsgemäßen Nietsetzgerätes 1 zu sehen. Das Nietsetzgerät 1 umfasst ein Griffstück 6 und ein Oberteil 2. Griffstück 6 und Oberteil 2 sind mittels dreier Schrauben 9 voneinander lösbar. Das Oberteil umfasst ein Kopfstück, in welchem die Einrichtung zum Greifen von Nieten angeordnet ist (nicht dargestellt). Weiter umfasst das Oberteil 2 eine Zugvorrichtung 4, die einen Hydraulikkolben 5 umfasst. Der Hydraulikkolben 5 ist hier in der Ausgangsposition. Das Griffstück 6 umfasst vorne zwei voneinander beabstandete Betätigungsvorrichtungen 7, 8. Im normalen Betrieb wird die obere Betätigungsvorrichtung 7, die unterhalb des Oberteils angeordnet ist, verwendet. Beim über-Kopf-Betrieb kann die untere Betätigungsvorrichtung 8, die unten am Gerätegriff angeordnet ist, verwendet werden. Das Gerät arbeitet hydraulisch. Die Zuführung des Hydraulikfluids verläuft von unten durch das Griffstück 6. An einer Entlüftungsschraube 13 kann die Hydraulik entlüftet werden.

Zwischen dem Griffstück 6 und dem Oberteil 2 ist ein Kraftsensor 11 und ein Wegsensor 10 angeordnet. Mittels des Wegsensors 10 und des Kraftsensors 11 kann ein Kraft-WegVerlauf aufgenommen werden, welcher entweder im Gerät selbst über eine Elektronik verarbeitet wird oder an eine externe Elektronik weitergegeben wird (nicht dargestellt). Dabei können die Messwerte oder die errechnete Kraft-Weg-Kurve auch über eine drahtlose Funkverbindung an eine externe Einheit weitergegeben werden (nicht dargestellt). Der Kraftsensor 11 ist über einen Kanal 12 mit der Hydraulik der Zugvorrichtung 4 verbunden. Über den Druck der Hydraulik kann auf die von der Zugvorrichtung 4 ausgeübte Kraft geschlossen werden. Der Wegsensor 10 ist im hinteren Bereich des Nietsetzgerätes 1 mit der Zugvorrichtung verbunden. Bei diesem Ausführungsbeispiel ist der Kraftsensor als Dehn-Mess-Streifen (DMS) und der Wegsensor 10 als induktiver Sensor ausgebildet. Wegsensor 10 und Kraftsensor 11 sind in einem Modul integriert und können nach Trennung des Griffstücks 6 vom Oberteil leicht entnommen werden.

Fig. 2 zeigt eine schematisch Schnittansicht eines erfindungsgemäßen Nietsetzgerätes. Das Ausführungsbeispiel ist als rein hydraulisch arbeitendes Nietsetzgerät 1 ausgebildet. Über zwei Hydraulikleitungen 15, 16 ist die Zugvorrichtung 4 über einen Hydraulikkolben 5 in beide Richtungen bewegbar. Um einen Nietsetzvorgang durchzuführen, wird ein Niet in die Einrichtung zum Greifen 14 eingebracht. Sodann wird das Gerät mit seinem Kopfstück 3 an einer Bohrung (nicht dargestellt) angesetzt. Über die rechte Hydraulik 16 wird der Arbeitsraum 17 des Hydraulikkolbens 5 auf der rechten Seite unter Druck gesetzt, während auf der linken Seite das Hydraulikfluid über eine weitere Hydraulikleitung 15 abfließen kann. Zwischen dem Griffstück 6 und dem Oberteil 2 ist ein Sensormodul zur Messung eines Kraft-Weg-Verlaufs angeordnet (in der Schnittansicht nicht zu sehen).

Fig. 3 zeigt eine schematische Schnittansicht eines Ausführungsbeispiels eines erfindungsgemäßen Nietsetzgerätes 1, bei dem die einzelnen Gerätemodule auseinandergenommen sind. Zu erkennen sind Oberteil 2 und Griffteil 6, die denen aus Fig. 2 entsprechen. Zwischen Oberteil 2 und Griffteil 6 befindet sich eine herausnehmbares Sensormodul 18, in welchem nebeneinander Kraft- und Wegsensor angeordnet sind. Da die Sensoren neben den Fluidleitungen 15, 16 angeordet sind, welche sich ebenfalls durch das Sensormodul erstrecken, sind diese in der Schnittansicht nicht zu erkennen.

Fig. 4 zeigt eine weitere schematische perspektivische Ansicht eines Ausführungsbeispiels eines erfindungsgemäßen Nietsetzgerätes 1, anhand der in erster Linie die Anordnung der Betätigungselemente gezeigt ist. Das Nietsetzgerät weist eine obere Betätigungseinrichtung 7 und eine untere Betätigungseinrichtung 8 auf. Die obere Betätigungseinrichtung 7 entspricht im Wesentlichen von ihrer Position her aus der Praxis bekannten Nietsetzgeräten. Das Gerät wird am Griff 6 gehalten, der eine ergonomisch geformte Aussparung 19 aufweist. Im normalen Betrieb wird das Nietsetzgerät 1 über die obere Betätigungseinrichtung 7 betätigt. Erfindungsgemäß ist das Nietsetzgerät 1 auch zum über-Kopf-Betrieb besonders geeignet. Das Gerät wird dazu umgekehrt, also über-Kopf in die Hand genommen. Der Griff 6 ist dazu so geformt, dass er in beiden Positionen gleichermaßen gehalten werden kann. Beim über-Kopf-Betrieb kann der Bediener (nicht dargestellt) mit dem Zeigefinger das Gerät über die in etwa am unteren Ende des Griffes angeordnete Betätigungseinrichtung 8 bedienen. So ist sowohl im normalen Betrieb als auch im über-Kopf-Betrieb eine im Wesentlichen gleichartige Bedienung gewährleistet.

Fig. 5 zeigt schematisch ein an eine externe Station 20 angeschlossenes Nietsetzgerät 1. Das Nietsetzgerät 1 entspricht vom seiner Funktion her im Wesentlichen dem in Fig. 4 dargestellten Nietsetzgerät. Es handelt sich um ein hydraulisch betätigtes Gerät, welches über eine Hydraulikleitung 22 mit einer externen Station 20 verbunden ist und über die externe Station 20 mit Hydraulikflüssigkeit versorgt wird. An der externen Station 20 befindet sich unter anderem ein Umschalter 21, mittels dessen das zwischen oberer Betätigungseinrichtung (7 aus Fig. 4) und unterer Betätigungseinrichtung (8 aus Fig. 7) umgeschaltet wird. Je nach Einsatz wird also eine der Betätigungseinrichtungen 7,8 deaktiviert.

Fig. 6 zeigt schematisch ein Funktionsprinzip der Messung der von der Zugvorrichtung ausgeübten Kraft gemäß eines Ausführungsbeispiels der Erfindung. Zu sehen ist ein Arbeitskolben 30, mittels dessen die Zugvorrichtung (nicht dargestellt) betätigbar ist. Das Gerät weist einen zweiten Kolben 31, auf, dessen Arbeitsraum beidseitig über Fluidleitungen 32, 33 mit dem Arbeitsraum des Arbeitskolben verbunden ist. So bewegt sich der zweite Kolben 31 je nach Druckverteilung in den beiden Fluidleitungen beziehungsweise es wirkt, falls er Kolben im Wesentlichen fixiert ist, eine Kraft auf den Kolben 31. Der zweite Kolben 31 steht mechanisch mit einem Sensor 34 in Verbindung. Über den Sensor wird die Bewegung des zweiten Kolbens 31 oder die auf den zweiten Kolben 31 wirkende Kraft gemessen. Über die gewonnenen Messwerte lässt sich so in einfacher Weise auf die von der Zugvorrichtung ausgeübte Kraft schließen.

### Bezugszeichenliste

- 1: Nietsetzgerät
- 2: Oberteil
- 3: Kopfstück
- 4: Zugvorrichtung
- 5: Hydraulikkolben
- 6: Griffstück
- 7: obere Betätigungsvorrichtung
- 8: untere Betätigungsvorrichtung
- 9: Schrauben
- 10: Wegsensor
- 11: Kraftsensor
- 12: Kanal
- 13: Entlüftungsschraube
- 14: Einrichtung zum Greifen von Nieten
- 15: Hydraulikleitung
- 16: Hydraulikleitung
- 17: Arbeitsraum
- 18: Sensormodul
- 19: Griffaussparung
- 20: Externe Station
- 21: Umschalter
- 30: Arbeitskolben
- 31: zweiter Kolben
- 32: Fluidleitung
- 33: Fluidleitung
- 34: Sensor

## Patentansprüche

1. Nietsetzgerät (1), umfassend;
- ein Oberteil (2) mit einem Kopfstück (3) zur Aufnahme von Nieten;
- eine Einrichtung zum Greifen von Nieten (14);
- eine mit der Einrichtung zum Greifen von Nieten (14) verbundene Zugvorrichtung (4),die über zumindest einen Hydraulik- und/oder Pneumatikbereich, insbesondere eine Hydraulik- oder Pneumatikleitung bewegbar ist;
- einen Arbeitskolben (30), mittels dessen die Zugvorrichtung (4) betätigbar ist; und
- einen Sensor (34) zur Messung der von der Zugvorrichtung (4) ausgeübten Kraft,
wobei
über den zumindest einen Sensor (34) der Druck in zumindest einem Pneumatik- und/oder Hydraulikbereich messbar ist und über den oder die gewonnenen Messwerte auf die von der Zugvorrichtung (4) ausgeübte Kraft rückschließbar ist, **dadurch gekennzeichnet, dass**
- der Arbeitskolben (30) auf einer Seite mit einem Hydraulik- und/oder Pneumatikbereich zum Betätigen der Zugvorrichtung (4) in Zugrichtung und auf der anderen Seite mit einem Hydraulik- und/oder Pneumatikbereich zum Rücksetzen der Zugvorrichtung über fluidführende Kanäle verbunden ist,
- zumindest ein zweiter Kolben (31) auf einer Seite mit dem Hydraulik- und/oder Pneumatikbereich zum Betätigen der Zugvorrichtung (4) in Zugrichtung und auf der anderen Seite mit dem Hydraulik- und/oder Pneumatikbereich zum Rücksetzen der Zugvorrichtung über fluidführende Kanäle verbunden ist, wobei der zweite Kolben (31) mechanisch mit einem Kraftsensor (34) verbunden ist, über den sich auf die von der Zugvorrichtung (4) ausgeübte Kraft schliessen lässt.

2. Nietsetzgerät nach Anspruch 1, **dadurch gekennzeichnet, dass** der Sensor (34) einen Dehn-Mess-Streifen (DMS) und/oder einen Piezo umfasst.

3. Nietsetzgerät nach Anspruch 1 oder 2, weiter umfassend ein Griffstück, **dadurch gekennzeichnet, dass** der Sensor (34) zur Messung der von der Zugvorrichtung (4) ausgeübten Kraft im Wesentlichen neben der Zugvorrichtung angeordnet ist.

4. Nietsetzgerät nach Anspruch 3, **dadurch gekennzeichnet, dass** der Sensor (34) zwischen Griffstück (6) und Oberteil (2) angeordnet ist.

5. Nietsetzgerät nach einem der vorstehenden Ansprüche,
**dadurch gekennzeichnet, dass** der Sensor (34) unterhalb der Zugvorrichtung angeordnet ist.

6. Nietsetzgerät nach einem der vorstehenden Ansprüche,
**dadurch gekennzeichnet, dass** der Sensor (34) radial außerhalb des Durchmessers Hydraulik- oder Pneumatikkolbens (30) der Zugvorrichtung angeordnet ist.

7. Nietsetzgerät nach einem der vorstehenden Ansprüche,
**dadurch gekennzeichnet, dass** das Nietsetzgerät ein abnehmbares Griffstück (6) aufweist.

8. Nietsetzgerät nach einem der vorstehenden Ansprüche,
**dadurch gekennzeichnet, dass** das Nietsetzgerät (1) ein herausnehmbares Modul mit dem Sensor (34) umfasst.

9. Nietsetzgerät nach dem vorstehenden Anspruch, **dadurch gekennzeichnet, dass** das herausnehmbare Modul zumindest eine Hydraulik- und/oder Pneumatikleitung umfasst.

10. Nietsetzgerät nach einem der vorstehenden Ansprüche,
**dadurch gekennzeichnet, dass** das Nietsetzgerät einen induktiven oder kapazitiven Wegsensor aufweist.

11. Nietsetzgerät nach einem der vorstehenden Ansprüche,
**dadurch gekennzeichnet, dass** das Griffstück (6) zumindest eine Betätigungseinrichtung (7, 8) zum Auslösen eines Nietsetzvorgangs aufweist.

12. Nietsetzgerät nach einem der vorstehenden Ansprüche,
**dadurch gekennzeichnet, dass** das Griffstück zumindest zwei von einander beabstandete Betätigungseinrichtungen (7, 8) zum Auslösen eines Nietsetzvorgangs umfasst.

13. Nietsetzgerät nach einem der vorstehenden beiden Ansprüche, **dadurch gekennzeichnet, dass** die Betätigung über zumindest eine elektrische Signalleitung erfolgt.

14. Nietsetzgerät nach einem der vorstehenden Ansprüche,
**dadurch gekennzeichnet, dass** das Nietsetzgerät eine Einrichtung zum Zählen der durchgeführten Setzvorgänge aufweist.

15. Nietsetzgerät nach dem vorstehenden Anspruch, **dadurch gekennzeichnet, dass** die Einrichtung zum Zählen der durchgeführten Setzvorgänge als herausnehmbares Modul ausgestaltet ist.

16. Nietsetzgerät nach einem der vorstehenden Ansprüche,
**dadurch gekennzeichnet, dass** das Nietsetzgerät zumindest ein Funkmodul zur drahtlosen Übertragung von Daten aufweist, die Setzvorgänge repräsentieren, insbesondere Setzzyklen, Kraft- und/oder Wegverlauf der Zugvorrichtung.

17. Nietsetzgerät nach dem vorstehenden Anspruch, **dadurch gekennzeichnet, dass** das Funkmodul zur drahtlosen Übertragung von Daten als herausnehmbares Modul ausgestaltet ist.

18. Nietsetzgerät nach einem der vorstehenden Ansprüche,
**dadurch gekennzeichnet, dass** das Nietsetzgerät zumindest zwei Betätigungseinrichtungen (7, 8) zum Auslösen eines Nietsetzvorgangs umfasst.

19. Nietsetzgerät nach Anspruch 18, **dadurch gekennzeichnet, dass** die Betätigungseinrichtungen (7, 8) am Griff des Nietsetzgerätes angeordnet sind.

20. Nietsetzgerät nach Anspruch 18 oder 19, **dadurch gekennzeichnet, dass** die Betätigungseinrichtungen (7, 8) von einander beabstandet, insbesondere im Wesentlichen am oberen Ende des Griffes und am unteren Ende des Griffes angeordnet sind.

21. Nietsetzgerät nach einem der Ansprüche 18 bis 20,
**dadurch gekennzeichnet, dass** die Betätigungseinrichtungen (7, 8) im Wesentlichen an der Vorderseite des Griffes angeordnet sind.

22. Nietsetzgerät nach einem der Ansprüche 18 bis 20,
**dadurch gekennzeichnet, dass** der Griff des Nietsetzgerätes zumindest eine ergonomisch geformte Aussparung zum manuellen Greifen umfasst.

23. Nietsetzgerät nach Anspruch 22, **dadurch gekennzeichnet, dass** die ergonomische Aussparung im Wesentlichen derart symmetrisch geformt ist, dass Gerät sowohl in über-Kopf-Stellung als auch in normaler Stellung gehalten werden kann.

24. Nietsetzgerät nach Anspruch 22 oder 23, **dadurch gekennzeichnet, dass** die Betätigungseinrichtungen oberhalb und unterhalb der ergonomisch geformten Aussparung angeordnet sind, derart, dass jeweils eine Betätigungseinrichtung (7, 8) sowohl in über-Kopf-Stellung als auch in normaler Stellung mit dem Zeigefinger betätigbar ist.

25. Nietsetzgerät nach einem der Ansprüche 22 bis 24,
**dadurch gekennzeichnet, dass** mittels eines Umschalters (21) zwischen den zumindest zwei Betätigungseinheiten gewechselt werden kann.

26. Nietsetzgerät nach Anspruch 25, **dadurch gekennzeichnet, dass** mittels eines Umschalters (21) zumindest eine Betätigungseinheit deaktivierbar ist.

27. Nietsetzgerät nach Anspruch 25 oder 26, **dadurch gekennzeichnet, dass** ein Umschalter an einer externen Station (20) angeordnet ist.

28. Nietsetzgerät nach einem der Ansprüche 25 bis 27,
**dadurch gekennzeichnet, dass** ein Umschalter (21) am Nietsetzgerät angeordnet ist.

29. Nietsetzgerät nach einem der Ansprüche 25 bis 28,
dadurch gekenntzeichnet, dass die Betätigungseinrichtungen (7, 8) über zumindest eine elektrische Signalleitung angeschlossen sind.

## Claims

1. A riveting device (1), comprising:
- an upper part (2) including a head piece (3) for receiving rivets;
- a means for gripping rivets (14);
- a pulling device (4) connected to said means for gripping rivets (14), which is movable through at least one hydraulic and/or pneumatic section, in particular a hydraulic or pneumatic line;
- a working piston (30), by means of which the pulling device (4) is operable, and
- a sensor (34) for measuring the force exerted by said pulling device (4),
wherein the pressure in at least one pneumatic and/or hydraulic section can be measured by said at least one sensor (34), and the force exerted by said pulling device (4) can be derived from the obtained measurement data, **characterized in that**
- the working piston (30) is connected on one side to a hydraulic and/or pneumatic section for operating the pulling device (4) in the pulling direction, and on the other side to a hydraulic and/or pneumatic section for resetting the pulling device, through fluid carrying channels,
- at least a second piston (31) is connected on one side to said hydraulic and/or pneumatic section for operating the pulling device (4) in the pulling direction, and on the other side to said hydraulic and/or pneumatic section for resetting the pulling device, through fluid carrying channels, wherein
- the second piston (31) is mechanically coupled with a force sensor (34) which can be used to derive the force exerted by said pulling device (4).

2. The riveting device as claimed in claim 1, wherein the sensor (34) comprises a strain gauge (DMS), and/or a piezo.

3. The riveting device as claimed in claim 1 or 2, further comprising a handle portion, wherein the sensor (34) for measuring the force exerted by the pulling device (4) is arranged substantially adjacent to the pulling device.

4. The riveting device as claimed in claim 3, wherein the sensor (34) is disposed between the handle portion (6) and the upper part (2).

5. The riveting device as claimed in any of the preceding claims, wherein the sensor (34) is arranged below the pulling device.

6. The riveting device as claimed in any of the preceding claims, wherein the sensor (34) is arranged radially outwards of the diameter of the hydraulic or pneumatic piston (30) of the pulling device.

7. The riveting device as claimed in any of the preceding claims, wherein the riveting device has a detachable handle portion (6).

8. The riveting device as claimed in any of the preceding claims, wherein the riveting device (1) comprises a removable module including the sensor (34).

9. The riveting device as claimed in the preceding claim, wherein the removable module comprises at least one hydraulic and/or pneumatic line.

10. The riveting device as claimed in any of the preceding claims, wherein the riveting device comprises an inductive or capacitive path sensor.

11. The riveting device as claimed in any of the preceding claims, wherein the handle portion (6) has at least one actuating means (7, 8) for triggering a riveting operation.

12. The riveting device as claimed in any of the preceding claims, wherein the handle portion comprises at least two spaced apart actuating means (7, 8) for triggering a riveting operation.

13. The riveting device as claimed in any of the two preceding claims, wherein actuation is accomplished via at least one electrical signal line.

14. The riveting device as claimed in any of the preceding claims, wherein the riveting device includes means for counting the riveting operations carried out.

15. The riveting device as claimed in the preceding claim, wherein said means for counting the riveting operations carried out is configured as a removable module.

16. The riveting device as claimed in any of the preceding claims, wherein the riveting device comprises at least one transmitter module for wireless transmission of data representing the riveting operations, in particular riveting cycles, force and/or path of the pulling device.

17. The riveting device as claimed in the preceding claim, wherein the transmitter module for wireless transmission of data is configured as a removable module.

18. The riveting device as claimed in any of the preceding claims, wherein the riveting device comprises at least two actuating means (7, 8) for triggering a riveting operation.

19. The riveting device as claimed in claim 18, wherein said actuating means (7, 8) are arranged at the handle of the riveting device.

20. The riveting device as claimed in claim 18 or 19, wherein said actuating means (7, 8) are spaced from each other, in particular by being arranged substantially at the upper end of the handle and at the lower end of the handle, respectively.

21. The riveting device as claimed in any of claims 18 to 20, wherein the actuating means (7, 8) are arranged substantially at the front side of the handle.

22. The riveting device as claimed in any of claims 18 to 20, wherein the handle of the riveting device comprises at least one ergonomically shaped recess for manual gripping.

23. The riveting device as claimed in claim 22, wherein the ergonomic recess has a substantially symmetric shape such that the device can be hold both in an over-head position and in normal position.

24. The riveting device as claimed in claim 22 or 23, wherein the actuating means are arranged above and below the ergonomically shaped recess, so that a respective one of said actuating means (7, 8) can be actuated with the index finger both in over-head position and in normal position.

25. The riveting device as claimed in any of claims 22 to 24, wherein a changeover switch (21) enables to switch between the at least two actuating means.

26. The riveting device as claimed in claim 25, wherein at least one actuating means can be disabled by means of a changeover switch (21).

27. The riveting device as claimed in claim 25 or 26, wherein a changeover switch is arranged at an external station (20).

28. The riveting device as claimed in any of claims 25 to 27, wherein a changeover switch (21) is arranged at the riveting device.

29. The riveting device as claimed in any of claims 25 to 28, wherein the actuating means (7, 8) are connected via at least one electrical signal line.

## Revendications

1. Riveteuse (1), comprenant :
- une partie supérieure (2) avec une pièce de tête (3) pour la réception de rivets ;
- un dispositif (14) pour la saisie de rivets,
- un dispositif de traction (4) relié au dispositif (14) pour la saisie de rivets, lequel est déplaçable au moyen d'au moins une partie hydraulique et/ou pneumatique, en particulier d'une conduite hydraulique ou pneumatique ;
- un piston de travail (30), au moyen duquel le dispositif de traction (4) peut être actionné ; et
- un capteur (34) pour la mesure de la force exercée par le dispositif de traction (4), où la pression dans au moins une partie hydraulique et/ou pneumatique est mesurable au moyen du au moins un capteur (34) et la ou les valeurs de mesure permettent de déduire la force exercée par le dispositif de traction (4), **caractérisée en ce que**
- le piston de travail (30) est relié d'un côté à une partie hydraulique et/ou pneumatique pour l'actionnement du dispositif de traction (4) dans la direction de traction, et de l'autre côté à une partie hydraulique et/ou pneumatique pour la réinitialisation du dispositif de traction au moyen de canaux conducteurs de fluide,
- au moins un deuxième piston (31) étant relié d'un côté à la partie hydraulique et/ou pneumatique pour l'actionnement du dispositif de traction (4) dans la direction de traction, et de l'autre côté à la partie hydraulique et/ou pneumatique pour la réinitialisation du dispositif de traction au moyen de canaux conducteurs de fluide,
- le deuxième piston (31) étant mécaniquement relié à un capteur de force (34) permettant de déduire la force exercée par le dispositif de traction (4).

2. Riveteuse selon la revendication 1, **caractérisée en ce que** le capteur (34) comprend un extensomètre à résistance et/ou un élément piézo-électrique.

3. Riveteuse selon la revendication 1 ou 2, comprenant en outre une pièce de poignée, **caractérisée en ce que** le capteur (34) pour la mesure de la force exercée par le dispositif de traction (4) est disposé sensiblement à côté du dispositif de traction (4).

4. Riveteuse selon la revendication 3, **caractérisée en ce que** le capteur (34) est disposé entre la pièce de poignée (6) et la partie supérieure (2).

5. Riveteuse selon l'une des revendications précédentes, **caractérisée en ce que** le capteur (34) est disposé en dessous du dispositif de traction.

6. Riveteuse selon l'une des revendications précédentes, **caractérisée en ce que** le capteur (34) est radialement extérieur au diamètre du piston hydraulique ou pneumatique (30) du dispositif de traction (4).

7. Riveteuse selon l'une des revendications précédentes, **caractérisée en ce que** ladite riveteuse est pourvue d'une pièce de poignée (6) amovible.

8. Riveteuse selon l'une des revendications précédentes, **caractérisée en ce que** ladite riveteuse (1) comprend un module amovible avec le capteur (34).

9. Riveteuse selon la revendication précédente, **caractérisée en ce que** le module amovible comprend au moins une conduite hydraulique et/ou pneumatique.

10. Riveteuse selon l'une des revendications précédentes, **caractérisée en ce que** ladite riveteuse est pourvue d'un capteur de course inductif ou capacitif.

11. Riveteuse selon l'une des revendications précédentes, **caractérisée en ce que** la pièce de poignée (6) est pourvue d'au moins un dispositif d'actionnement (7, 8) pour le déclenchement d'un processus de rivetage.

12. Riveteuse selon l'une des revendications précédentes, **caractérisée en ce que** la pièce de poignée (6) comprend au moins deux dispositifs d'actionnement (7, 8) espacés l'un de l'autre pour le déclenchement d'un processus de rivetage.

13. Riveteuse selon l'une des deux revendications précédentes, **caractérisée en ce que** l'actionnement est effectué au moyen d'au moins une ligne de signaux électriques.

14. Riveteuse selon l'une des revendications précédentes, **caractérisée en ce que** ladite riveteuse est pourvue d'un dispositif de comptage des rivetages effectués.

15. Riveteuse selon la revendication précédente, **caractérisée en ce que** le dispositif de comptage des rivetages effectués est réalisé comme module amovible.

16. Riveteuse selon l'une des revendications précédentes, **caractérisée en ce que** ladite riveteuse est pourvue d'au moins un module radio pour la transmission sans fil de données représentant les rivetages, en particulier les cycles de rivetage, la courbe de force et/ou de course du dispositif de traction.

17. Riveteuse selon la revendication précédente, **caractérisée en ce que** le module radio pour la transmission sans fil de données est réalisé comme module amovible.

18. Riveteuse selon l'une des revendications précédentes, **caractérisée en ce que** ladite riveteuse comprend au moins deux dispositifs d'actionnement (7, 8) pour le déclenchement d'un rivetage.

19. Riveteuse selon la revendication 18, **caractérisée en ce que** les dispositifs d'actionnement (7, 8) sont disposés sur la poignée de la riveteuse.

20. Riveteuse selon la revendication 18 ou 19, **caractérisée en ce que** les dispositifs d'actionnement (7, 8) sont espacés l'un de l'autre, et en particulier disposés sensiblement à l'extrémité supérieure de la poignée et à l'extrémité inférieure de la poignée.

21. Riveteuse selon l'une des revendications 18 à 20, **caractérisée en ce que** les dispositifs d'actionnement (7, 8) sont disposés sensiblement sur le côté avant de la poignée.

22. Riveteuse selon l'une des revendications 18 à 20, **caractérisée en ce que** la poignée de la riveteuse comprend au moins un évidement de forme ergonomique pour la saisie manuelle.

23. Riveteuse selon la revendication 22, **caractérisée en Ce que** l'évidement de forme ergonomique est formé de manière sensiblement symétrique, pour que l'appareil puisse être maintenu aussi bien à l'envers qu'en position normale.

24. Riveteuse selon la revendication 22 ou 23, **caractérisée en ce que** les dispositif d'actionnement (7, 8) sont disposés au-dessus et en dessous de l'évidement de forme ergonomique, pour que le dispositif d'actionnement (7, 8) correspondant puisse être actionné de l'index tant à l'envers qu'en position normale.

25. Riveteuse selon l'une des revendications 22 à 24, **caractérisée en ce qu'**un commutateur (21) permet une commutation entre les deux unités d'actionnement au moins.

26. Riveteuse selon la revendication 25, **caractérisée en ce qu'**un commutateur (21) permet de permuter entre les au moins deux unités d'actionnement.

27. Riveteuse selon la revendication 25 ou 26, **caractérisée en ce qu'**un commutateur (21) est disposé sur une station (20) externe.

28. Riveteuse selon l'une des revendications 25 à 27, **caractérisée en ce qu'**un commutateur (21) est disposé sur la riveteuse.

29. Riveteuse selon l'une des revendications 25 à 28, **caractérisée en ce que** les dispositifs d'actionnement (7, 8) sont raccordés par au moins une ligne de signaux électriques.
